# FASCICULE DE BREVET EUROPEEN

(11) **EP 1 697 919 B1**
(45) Date de publication et mention de la délivrance du brevet: **02.09.2009**
(21) Numéro de dépôt: 04805608.9
(22) Date de dépôt: 01.12.2004
(51) Int. Cl.: G09G 3/32

(54) **ECRAN D'AFFICHAGE D'IMAGES**
BILDANZEIGESCHIRM
IMAGE DISPLAY SCREEN

(30) Priorité: 23.12.2003 FR 0315296
(43) Date de publication de la demande: 06.09.2006
(73) Titulaire: Thomson Licensing, 92100 Boulogne-Billancourt (FR)
(72) Inventeur: LE ROY, Philippe, F-35830 Betton (FR); PRAT, Christophe, F-44000 Nantes (FR); AMMARDJI, Fabien, F-35400 Saint Malo (FR)
(74) Mandataire: Habasque, Etienne J. Jean-François
(86) Numéro de dépôt international: PCT/FR2004/003088
(87) Numéro de publication internationale: WO 2005/071648

(56) Documents cités:
- EP-A- 1 094 438
- EP-A- 1 197 943

## Description

L'invention concerne un écran d'affichage d'images.

L'invention est relative à un écran d'affichage d'images du type propre à afficher des trames d'image, à une fréquence de balayage des lignes de l'écran comportant :
- des émetteurs de lumière répartis selon des lignes d'émetteurs et des colonnes d'émetteurs pour former un réseau d'émetteurs, les émetteurs du réseau étant aptes à être alimentés par un courant pendant un mode d'affichage à l'écran ;
- un circuit d'adressage d'un émetteur, associé à chaque émetteur du réseau, ledit circuit comportant :

- un modulateur de courant apte à alimenter en courant ledit émetteur, pendant ledit mode d'affichage, ledit modulateur comprenant une électrode de grille et deux électrodes de passage du courant,
- une capacité de charge apte à stocker, à chaque trame d'image, une tension d'adressage représentative d'une donnée d'image pendant ledit mode d'affichage, ladite tension étant appliquée à l'électrode de grille du modulateur de courant ;
- un système de commande apte à appliquer une tension de polarisation à l'électrode de grille du modulateur de courant, pendant un mode de veille de l'écran, ladite tension de polarisation ayant une polarisation inverse à la polarisation de la tension d'adressage appliquée à ladite capacité de charge pendant le mode d'affichage à l'écran.

En particulier, l'invention est relative à un écran d'affichage à base de matériaux électroluminescents organiques, à matrice active fabriquée à partir de Silicium amorphe.

Les transistors en couches minces en Silicium amorphe hydrogéné présentent des avantages par rapport aux transistors en Silicium poly cristallin pour la conception de tels écrans car ils sont plus faciles à fabriquer et ils présentent une uniformité de luminance sur des échantillons de taille relativement importante.

Cependant, la tension de seuil de déclenchement des transistors en Silicium amorphe dérive au cours du temps lors de l'application d'une tension entre leur grille et leur source. La dérive de la tension de seuil de déclenchement d'un transistor en cours du temps se traduit par une modification du courant alimentant le composant organique émetteur de lumière auquel il est relié et formant un pixel de l'écran. Or, la luminance de ces composants est directement proportionnelle au courant qui les traverse.

En conséquence, la dérive de la tension de seuil de déclenchement des transistors provoque des phénomènes de marquage apparaissant sur l'écran après une certaine période d'affichage.

Il est connu notamment par les documents EP-1 220 191 et US 2003/0094616, un écran comprenant un moyen de contrôle apte à maintenir une tension constante entre la grille et la source des transistors en Silicium amorphe de la matrice active de l'écran pour compenser les dérives de leur tension de seuil de déclenchement.

Il est connu notamment par le document US-2003/0052614, un écran d'affichage comportant un système de commande apte à appliquer à la grille des modulateurs de courant des émetteurs, une tension de polarisation ayant une polarité inverse à la polarité de la tension d'adressage.

Toutefois, la luminance de cet écran est faible car les périodes d'application de cette polarisation inverse empiètent sur la durée disponible pour l'affichage dans chaque trame.

Le but de l'invention est de proposer un écran alternatif qui présente une luminance suffisante et de faibles variations de celle-ci au cours du temps.

A cet effet, l'invention a pour objet un écran d'affichage du type précité, **caractérisé en ce que** la durée d'application de la tension de polarisation ayant une polarisation inverse à la polarisation de la tension d'adressage est supérieure à la durée d'une trame d'image.

Suivant des modes particuliers de réalisation, l'écran d'affichage comporte l'une ou plusieurs des caractéristiques suivantes :
- le système de commande comprend des moyens de commande d'adressage aptes à appliquer d'une part ladite tension d'adressage à l'électrode de grille du modulateur de courant pendant le mode d'affichage à l'écran et, d'autre par, ladite tension de polarisation pendant le mode de veille de l'écran.
- le système de commande comprend des moyens de commande de balayage des lignes de l'écran qui sont adaptés pour diminuer la fréquence de balayage des lignes de l'écran pendant le mode de veille de l'écran à une fréquence inférieure à la fréquence de balayage des lignes pendant le mode d'affichage.
- la fréquence de balayage de l'écran est comprise entre 5 et 20 kilo Hertz pendant le mode de veille de l'écran ;
- le mode de veille de l'écran a une durée constante et prédéfinie.
- la durée du mode de veille de l'écran est comprise entre 1 et 2 heures.
- la valeur de la tension de polarisation est constante et prédéfinie.
- la valeur de la tension de polarisation est comprise entre - 8 Volts et
- 25 Volts.
- le système de commande comprend des moyens de calcul de la somme desdites tensions appliquées, à chaque trame d'image, à l'électrode de grille de chaque modulateur de courant pendant le mode d'affichage à l'écran, lesdits moyens de calcul étant aptes à déterminer des caractéristiques d'une tension de polarisation propre à être appliquée à chaque modulateur de courant, en fonction de ladite somme desdites tensions appliquées à ce modulateur, et le système de commande est apte à appliquer, à chaque modulateur, ladite tension de polarisation propre déterminée par les moyens de calcul, pendant le mode de veille de l'écran.
- les caractéristiques de la tension de polarisation déterminées par les moyens de calcul comprennent la durée d'application de la tension de polarisation.
- les caractéristiques de la tension de polarisation déterminées par les moyens de calcul comprennent la valeur de ladite tension de polarisation.
- il comprend des moyens d'alimentation en puissance des émetteurs et le système de commande comporte des moyens pour couper l'alimentation des émetteurs pendant le mode de veille de l'écran.

L'invention sera mieux comprise à la lecture de la description qui va suivre, donnée uniquement à titre d'exemple et faite en se référant aux dessins, sur lesquels :
- la figure 1 est une vue schématique d'un écran d'affichage selon un premier mode de réalisation de l'invention ;
- la figure 2 est une vue schématique d'un exemple de circuit d'adressage d'un émetteur selon l'invention ; et
- la figure 3 est une vue schématique d'un écran d'affichage selon un second mode de réalisation de l'invention.

La figure 1 représente de manière schématique un écran 2 d'affichage à base de matériaux organiques électroluminescents, à matrice active, selon l'invention.

Cet écran 2 comprend une matrice active 4 ainsi que des moyens de commande 6 de celle-ci.

La matrice active 4 comprend des émetteurs de lumière 8, des circuits d'adressage 10, des électrodes 12 d'adressage de colonnes, des électrodes 14 de sélection de lignes, des unités 16 de pilotage de colonnes et des unités 18 de pilotage de lignes.

Les émetteurs de lumière 8 de l'écran d'affichage sont des diodes électroluminescentes organiques. Ils sont aptes à être alimentés par un générateur de puissance V_{dd} connecté à leur anode. Ils sont chacun raccordés à un circuit d'adressage. Les circuits d'adressage 10 et les émetteurs 8 sont répartis selon des lignes et des colonnes et forment un réseau.

Les circuits d'adressage 10, disposés selon des lignes, sont connectés aux électrodes 14 de sélection de lignes. Les circuits d'adressage 10, disposés selon des colonnes, sont connectés aux électrodes 12 d'adressage de colonnes.

Les électrodes de sélection 14 sont reliées aux unités 18 de pilotage de lignes. Les électrodes d'adressage 12 sont reliées aux unités de pilotage 16 de colonnes.

Un exemple de circuit d'adressage 10 selon l'invention est représenté sur la figure 2. Il comprend un modulateur de courant 20, une capacité de charge 22 et un interrupteur de sélection 24.

Le modulateur de courant 20 et l'interrupteur de sélection 24 sont des transistors en couches minces (Thin Film Transistor) de type n. De tels composants comprennent trois électrodes : une électrode de drain, une électrode de source et une électrode de grille. Un courant est apte à circuler entre l'électrode de drain et l'électrode de source du transistor quand une tension supérieure à sa tension de seuil de déclenchement Vₜₕ est appliquée entre son électrode de grille et son électrode de source. Alternativement, des transistors de type p pourraient également être utilisés pour la réalisation de l'invention.

Le drain du modulateur 20 est connecté à la cathode de l'émetteur 8. La source du modulateur 20 est raccordée à une électrode de masse. La grille du modulateur 20 est branchée à une borne de la capacité de charge 22 dont l'autre borne est reliée à une électrode de masse. La grille du modulateur 20 est également raccordée à la source de l'interrupteur de sélection 24. Le drain de l'interrupteur 24 est connecté à l'électrode d'adressage 12 de colonnes. La grille de l'interrupteur 24 est raccordée à l'électrode 14 de sélection de lignes.

Les moyens 6 de commande de l'adressage des émetteurs sont représentés sur la figure 1. Ils comprennent un système de commande 26, un bus de données 28, un système de référence 30 de tension d'échelle de gris, une ligne 32 de transmission d'un signal de sélection et une ligne 34 de transmission d'un signal de synchronisation.

Le système de commande 26 est apte à commander l'adressage successif de chaque pixel de l'écran pour la constitution de trames d'image se succédant à une fréquence de balayage donnée, dite fréquence d'affichage. Il comprend des moyens de commande d'adressage 36 et des moyens de commande de balayage 38.

Les moyens de commande d'adressage 36 sont connectés aux unités de pilotage 16 de colonnes par le bus de données 28 pour adresser des consignes d'adressage aux unités de pilotage 16 de colonnes. Les consignes d'adressage comprennent des données numériques représentatives de données d'image pendant un mode de fonctionnement de l'écran appelé mode d'affichage à l'écran et comprennent une donnée de polarisation pendant un autre mode de fonctionnement de l'écran appelé mode de veille de l'écran.

Les unités de pilotage 16 de colonnes comprennent des moyens de réception de consignes d'adressage par le bus 28 et sont propres à les convertir en données analogiques à l'aide du système de référence 32 et à appliquer une tension représentative de cette donnée à une électrode d'adressage 12 de colonnes.

Pendant le mode de veille de l'écran, les unités de pilotage 16 de colonnes sont adaptés pour appliquer aux électrodes 12 des tensions de polarisation ayant une polarité de signe opposé à la polarité des tensions d'adressage, représentatives de données d'image, appliquées pendant le mode d'affichage. L'application d'une tension d'adressage représentative d'une donnée d'image à la grille d'un transistor de modulation en Silicium amorphe entraîne une dérive des tensions de seuil de déclenchement. L'application d'une tension de polarisation entraîne une dérive de sa tension de seuil de déclenchement dans un sens inverse. Plus précisément, la tension de seuil de déclenchement des transistors augmente pendant le mode d'affichage et diminue pendant le mode de veille de l'écran.

La valeur de la tension de polarisation appliquée par les unités de pilotage est constante et prédéfinie. Elle est par exemple comprise entre -8 Volts et -25 Volts.

Le mode de veille de l'écran a une durée constante et prédéfinie supérieure à une trame d'image. Préférentiellement, la durée du mode de veille de l'écran est comprise entre 1 et 2 heures.

Le mode de veille de l'écran s'établit automatiquement après que l'utilisateur ait appuyé sur un bouton de fin d'affichage d'image à la fréquence de balayage.

De plus, le système de commande 26 comprend des moyens pour couper l'alimentation des émetteurs pendant le mode de veille de l'écran. Ces moyens comprennent par exemple un interrupteur 37 et une ligne 39 de commande de l'ouverture et de la fermeture de cet interrupteur.

De même, les moyens de commande d'adressage 36 sont reliés aux unités de pilotage 18 par la ligne 32, pour leur transmettre un signal de sélection. Sur réception de ce signal de sélection, les unités de pilotage 18 de lignes sont aptes à appliquer une tension de sélection successivement à chaque électrode de sélection 14 auquel l'unité de pilotage 18 est reliée pour sélectionner un circuit d'adressage 10 d'un émetteur d'une colonne déjà adressée par une électrode d'adressage 12 de colonnes. Au cours d'une trame d'image, les unités de pilotage 16 et 18 sont aptes à adresser successivement l'ensemble des émetteurs de l'écran.

Les moyens de commande d'adressage 36 sont reliés aux unités 16 de pilotage de colonnes par la ligne 34 pour transmettre un signal de synchronisation aux unités de pilotage 16 de colonnes par la ligne 34. Ce signal permet de synchroniser l'adressage d'une colonne d'émetteurs à la sélection d'une ligne d'émetteurs.

Les moyens de commande de balayage 38 sont connectés aux moyens de commande d'adressage. Ils comprennent par exemple une horloge qui définit la période des impulsions de sélection et de synchronisation et commande ainsi la vitesse de balayage de l'écran.

Les moyens de commande de balayage 38 sont aptes à diminuer la fréquence de balayage des lignes de l'écran pendant le mode de veille de l'écran à une fréquence inférieure à la fréquence de balayage des lignes pendant l'affichage des images. Préférentiellement, cette fréquence est alors comprise entre 5 et 20 kilohertz.

Quand l'écran est en mode d'affichage, l'unité 16 de pilotage de colonnes applique une tension d'adressage représentative d'une donnée d'image à l'électrode d'adressage 12. Simultanément, l'unité 18 de pilotage de lignes applique une tension de sélection à l'électrode de sélection 14. L'interrupteur 24 du circuit d'adressage 10, au croisement de l'électrode d'adressage 12 et de l'électrode de sélection 14, est débloqué. La tension d'adressage est appliquée à la grille du modulateur 20 et à une borne de la capacité de charge 22. L'application d'une tension d'adressage à la grille du modulateur 20 génère l'apparition d'un courant de drain traversant le modulateur 20 de son drain vers sa source. Ce courant alimente l'émetteur 8. Par suite, le potentiel stocké à la grille du modulateur 20 par la capacité de charge 22, permet de maintenir le courant traversant l'émetteur 8 jusqu'à la fin de la trame d'image.

Quand l'écran est en mode de veille, l'unité 16 de pilotage de colonnes applique aux électrodes d'adressage 12 une tension de polarisation. Lorsque l'unité de pilotage 18 de lignes applique une tension de sélection sur l'électrode 14, la tension de polarisation appliquée à l'électrode 12 est transmise à la grille du modulateur 20 et à une borne de la capacité de charge 22. La capacité de charge 22 stocke des charges représentatives de la tension de polarisation à l'électrode du modulateur 20. La tension de seuil de déclenchement du modulateur 20, qui avait dérivé lorsque l'écran était au préalable en mode d'affichage d'images, dérive alors en sens inverse pendant le mode de veille de l'écran : on abouti ainsi avantageusement à une compensation des dérives qui permet, sur le long terme, de maintenir à un niveau quasiment constant le seuil de déclenchement de tous les modulateurs de l'écran.

La figure 3 représente un second mode de réalisation de l'invention.

Selon ce mode de réalisation, le système de commande 26 comprend également des moyens de calcul 40 propres à évaluer la dérive des tensions de seuil de déclenchement de chaque modulateur 24 de l'écran.

Ces moyens de calcul 40 comprennent des moyens de réception et des moyens de sommation.

Les moyens de réception sont aptes à collecter la valeur de chaque tension d'adressage représentative d'une donnée d'image appliquée à la grille de chaque modulateur 20 des circuits d'adressage de l'écran pendant la durée du mode d'affichage.

Les moyens de sommation sont propres à calculer la valeur de la dérive d'un modulateur par addition d'une part des valeurs des tensions d'adressage appliquées à un modulateur 20 à chaque trame d'image et d'autre part de la durée totale du mode d'affichage de l'écran.

Ces moyens de calcul 40 sont adaptés pour rechercher dans une base de données la valeur et la durée de la tension de polarisation à appliquer à chaque modulateur pour compenser la dérive de son seuil de déclenchement afin qu'il retrouve sa valeur initiale.

Les moyens de calcul 40 sont aptes à envoyer aux moyens de commande d'adressage 36 les informations de valeur et de durée de tension de polarisation à appliquer à chaque modulateur. Les moyens de commande d'adressage 36 sont aptes à générer une consigne d'adressage ainsi qu'un signal de sélection et de synchronisation propre à chaque modulateur. Les unités de pilotages 16 de colonnes sont aptes à appliquer à chaque modulateur 20 de l'écran une tension de polarisation d'une valeur déterminée par les moyens de calcul 40. Les unités de pilotage 16 de lignes sont aptes à appliquer à chaque interrupteur une tension de sélection pour décharger la capacité de charge 22 après une durée déterminée par les moyens de calcul 40.

Avantageusement, les phénomènes de marquage de l'écran sont estompés par utilisation de l'invention.

Comme l'alimentation en puissance des émetteurs est coupée pendant le mode de veille de l'écran, l'écran d'affichage selon l'invention consomme peu d'énergie électrique.

## Revendications

1. Ecran d'affichage d'images propre à afficher des trames d'image, comportant :
- des émetteurs (8) de lumière répartis selon des lignes d'émetteurs et des colonnes d'émetteurs pour former un réseau d'émetteurs, les émetteurs du réseau étant aptes à être alimentés par un courant pendant un mode d'affichage à l'écran ;
- un circuit d'adressage (10) d'un émetteur, associé à chaque émetteur (8) du réseau, ledit circuit comportant :
- un modulateur de courant (20) apte à alimenter en courant ledit émetteur (8), pendant ledit mode d'affichage, ledit modulateur (20) comprenant une électrode de grille et deux électrodes de passage du courant,
- une capacité de charge (22) apte à stocker, à chaque trame d'image, une tension d'adressage représentative d'une donnée d'image pendant ledit mode d'affichage, ladite tension étant appliquée à l'électrode de grille du modulateur de courant ;
- un système de commande (26) apte à appliquer une tension de polarisation à l'électrode de grille du modulateur de courant (20), pendant un mode de veille de l'écran, ladite tension de polarisation ayant une polarisation inverse à la polarisation de la tension d'adressage appliquée à ladite capacité de charge (22) pendant le mode d'affichage à l'écran,
**caractérisé en ce que** la durée d'application de la tension de polarisation ayant une polarisation inverse à la polarisation de la tension d'adressage est supérieure à la durée d'une trame d'image.

2. Ecran d'affichage selon la revendication 1, **caractérisé en ce que** le système de commande (26) comprend des moyens de commande d'adressage (12, 16, 28, 34, 36) aptes à appliquer d'une part ladite tension d'adressage à l'électrode de grille du modulateur de courant (20) pendant le mode d'affichage à l'écran et, d'autre par, ladite tension de polarisation pendant le mode de veille de l'écran.

3. Ecran d'affichage selon l'une quelconque des revendications précédentes, **caractérisé en ce que** le système de commande (26) comprend des moyens de commande de balayage (36, 38) des lignes de l'écran qui sont adaptés pour diminuer la fréquence de balayage des lignes de l'écran pendant le mode de veille de l'écran à une fréquence inférieure à la fréquence de balayage des lignes pendant le mode d'affichage.

4. Ecran d'affichage selon l'une quelconque des revendications 1 à 3, **caractérisé en ce que** le système de commande (26) comprend des moyens de calcul (40) de la somme desdites tensions appliquées, à chaque trame d'image, à l'électrode de grille de chaque modulateur de courant (20) pendant le mode d'affichage à l'écran, lesdits moyens de calcul (40) étant aptes à déterminer des caractéristiques d'une tension de polarisation propre à être appliquée à chaque modulateur de courant, en fonction de ladite somme desdites tensions appliquées à ce modulateur (20), et **en ce que** le système de commande (26) est apte à appliquer, à chaque modulateur (20), ladite tension de polarisation propre déterminée par les moyens de calcul (40), pendant le mode de veille de l'écran.

5. Ecran d'affichage selon la revendication 4, **caractérisé en ce que** les caractéristiques de la tension de polarisation déterminées par les moyens de calcul (40) comprennent la durée d'application de la tension de polarisation.

6. Ecran d'affichage selon la revendication 4 ou 5, **caractérisé en ce que** les caractéristiques de la tension de polarisation déterminées par les moyens de calcul (40) comprennent la valeur de ladite tension de polarisation.

7. Ecran d'affichage selon l'une quelconque des revendications précédentes, **caractérisé en ce qu'**il comprend des moyens d'alimentation en puissance (V_{dd}) des émetteurs et **en ce que** le système de commande (26) comporte des moyens (37, 39) pour couper l'alimentation des émetteurs (8) pendant le mode de veille de l'écran.

## Claims

1. Image display screen suitable for displaying image frames, comprising:
- light emitters (8) distributed as rows of emitters and columns of emitters to form an array of emitters, the emitters of the array being able to be supplied with a current during a screen display mode;
- an emitter addressing circuit (10), associated with each emitter (8) of the array, the said circuit comprising:
- a current modulator (20) able to supply current to the said emitter (8), during the said display mode, the said modulator (20) comprising a gate electrode and two current flow electrodes,
- a charge capacitance (22) able to store, at each image frame, an addressing voltage representative of an image datum during the said display mode, the said voltage being applied to the gate electrode of the current modulator;
- a control system (26) able to apply a bias voltage to the gate electrode of the current modulator (20), during a screen standby mode, the said bias voltage having a bias inverse to the bias of the addressing voltage applied to the said charge capacitance (22) during the screen display mode,
**characterized in that** the duration of application of the bias voltage having a bias inverse to the bias of the addressing voltage is greater than the duration of an image frame.

2. Display screen according to Claim 1, **characterized in that** the control system (26) comprises addressing control means (12, 16, 28, 34, 36) able to apply on the one hand the said addressing voltage to the gate electrode of the current modulator (20) during the screen display mode and, on the other hand, the said bias voltage during the screen standby mode.

3. Display screen according to any one of the preceding claims, **characterized in that** the control system (26) comprises means of control of scanning (36, 38) of the lines of the screen that are adapted for decreasing the frequency of scanning of the lines of the screen during the screen standby mode to a frequency below the frequency of scanning of the lines during the display mode.

4. Display screen according to any one of Claims 1 to 3, **characterized in that** the control system (26) comprises means of calculation (40) of the sum of the said voltages applied, at each image frame, to the gate electrode of each current modulator (20) during the screen display mode, the said means of calculation (40) being able to determine characteristics of a bias voltage suitable for being applied to each current modulator, as a function of the said sum of the said voltages applied to this modulator (20), and **in that** the control system (26) is able to apply, to each modulator (20), the said suitable bias voltage determined by the means of calculation (40), during the screen standby mode.

5. Display screen according to Claim 4, **characterized in that** the characteristics of the bias voltage that are determined by the means of calculation (40) comprise the duration of application of the bias voltage.

6. Display screen according to Claim 4 or 5, **characterized in that** the characteristics of the bias voltage that are determined by the means of calculation (40) comprise the value of the said bias voltage.

7. Display screen according to any one of the preceding claims, **characterized in that** it comprises means for supplying power (Vdd) to the emitters and **in that** the control system (26) comprises means (37, 39) for cutting the supply to the emitters (8) during the screen standby mode.

## Patentansprüche

1. Bildanzeigeschirm zum Anzeigen von Teilbildern mit:
- Lichtemittern (8), die entlang Emitterzeilen und Emitterspalten zur Bildung eines Ermitternetzes verteilt sind, wobei die Emitter des Netzes dazu geeignet sind, während eines Anzeigemodus am Bildschirm mit Strom versorgt zu werden,
- einer Adressierschaltung eines Emitters, die jedem Emitter (8) des Netzes zugeordnet ist, wobei die Schaltung folgendes umfasst:
- einen Strommodulator (20), der dazu geeignet ist, den Emitter (8) während des Anzeigemodus mit Strom zu versorgen, wobei der Modulator (20) eine Gate-Elektrode und zwei Stromdurchflusselektroden umfasst:
- eine Ladekapazität (22), die dazu geeignet ist, bei jedem Teilbild eine Adressierspannung zu speichern, die für ein Bildelement während des Anzeigemodus repräsentativ ist, wobei die Spannung an die Gate-Elektrode des Strommodulators angelegt wird,
- ein Steuersystem (26), das dazu geeignet ist, eine Polarisationsspannung an die Gate-Elektrode des Strommodulators (20) während eines Bereitschaftsmodus des Bildschirms anzulegen, wobei die Polarisationsspannung eine Polarisation umgekehrt zur Polarisation der Adressierspannung, die an die Ladekapazität (22) während des Anzeigemodus am Bildschirm angelegt wird, aufweist
- **dadurch gekennzeichnet, dass** die Anlegungsdauer der Polarisationsspannung, die eine Polarisation umgekehrt zur Polarisation der Adressierspannung hat, die Dauer eines Teilbildes übersteigt.

2. Bildanzeigeschirm nach Anspruch 1 **dadurch gekennzeichnet, dass** das Steuersystem (26) Adressiersteuermittel (12,16,28, 34, 36) umfasst, die dazu geeignet sind, einerseits die Adressierspannung an die Gate-Elektrode des Strommodulators (20) während des Anzeigemodus des Bildschirms und andererseits die Polarisationsspannung während des Bereitschaftsmodus des Bildschirms anzulegen.

3. Bildanzeigeschirm nach einem der vorhergehenden Ansprüche, **dadurch gekennzeichnet, dass** das Steuersystems (26) Abtaststeuermittel (36, 38) für Bildschirmzeilen umfasst, die dazu eingerichtet sind, die Abtastsequenz der Zeilen des Bildschirms während des Bereitschaftsmodus des Bildschirms auf eine Frequenz herabzusetzen, die kleiner ist als die Abtastfrequenz der Zeilen während des Anzeigemodus.

4. Bildanzeigeschirm nach einem der Ansprüche 1 bis 3, **dadurch gekennzeichnet, dass** das Steuersystem (26) Berechnungsmittel (40) zur Berechnung der Summe der Spannungen, die bei jedem Teilbild an die Gate-Elektrode jedes Strommodulators (20) während des Anzeigemodus am Bildschirm angelegt werden, umfasst, wobei die Berechnungsmittel (40) dazu geeignet sind, die Charakteristik einer Polarisationsspannung für ein Anlegen an jeden Strommodulator entsprechend der Summe der an diesen Modulator (20) angelegten Spannungen zu bestimmen, und **dadurch**, dass das Steuersystem (26) dazu geeignet ist, an jeden Modulator (20) die durch die Berechnungsmittel (40) bestimmte spezifische Polarisationsspannung während des Bereitschaftsmodus des Bildschirms anzulegen.

5. Bildanzeigeschirm nach Anspruch 4, **dadurch gekennzeichnet, dass** die von den Berechnungsmitteln (40) bestimmte Charakteristik der Polarisationsspannung die Anlegungsdauer der Polarisationsspannung umfasst.

6. Bildanzeigeschirm nach Anspruch 4 oder 5, **dadurch gekennzeichnet, dass** die von den Berechnungsmitteln (40) bestimmte Charakteristik der Polarisationsspannung den Wert der Polarisationsspannung umfasst.

7. Bildanzeigeschirm nach einem der vorhergehenden Ansprüche, **dadurch gekennzeichnet, dass** er Mittel zur Leistungsversorgung (V_{dd}) der Emitter umfasst und dass das Steuersystems (26) Mittel (37, 39) zum Abtrennen der Versorgung der Emitter (8) während des Bereitschaftsmodus des Bildschirms aufweist.
